# FASCICULE DE BREVET EUROPEEN

(11) **EP 0 929 785 B1**
(45) Date de publication et mention de la délivrance du brevet: **24.05.2000**
(21) Numéro de dépôt: 97943032.9
(22) Date de dépôt: 01.10.1997
(51) Int. Cl.: F41A 33/00

(54) **PROCEDE ET APPAREIL POUR EDUQUER LA PERCEPTION TACTILE D'UN TIREUR, NOTAMMENT D'UN TIREUR SPORTIF**
VERFAHREN UND GERÄT ZUM VERBESSERN DER TAKTILEN EMPFINDLICHKEIT DES SCHÜTZEN BEIM SCHIESSSPORT
METHOD AND DEVICE FOR TRAINING THE TACTILE PERCEPTION OF A MARKSMAN, IN PARTICULAR A SPORT MARKSMAN

(30) Priorité: 02.10.1996 FR 9611992
(43) Date de publication de la demande: 21.07.1999
(73) Titulaire: Trabut, Pierre, 37500 Chinon (FR)
(72) Inventeur: Trabut, Pierre, 37500 Chinon (FR)
(74) Mandataire: Verdier, Louis
(86) Numéro de dépôt international: FR9701728
(87) Numéro de publication internationale: WO9814744

(56) Documents cités:
- EP-A- 0 122 220
- WO-A-93/03322
- DE-C- 70 170
- DE-C- 75 594
- DE-C- 85 324

## Description

L'invention concerne un procédé pour éduquer la perception tactile d'un tireur.

Elle concerne également un appareil pour la mise en oeuvre d'un tel procédé.

L'invention concerne plus particulièrement le domaine du tir sportif dont la réussite dépend beaucoup de la maîtrise de la pression du doigt sur la détente.

Deux paramètres fondamentaux régissent la technique du tir :
a/ être "en face" de la cible,
b/ avoir son arme stable à l'instant du départ du coup.

Pour être maître du départ du coup, le tireur doit pouvoir maintenir et contrôler la pression de son index sur la queue de l'organe de détente à la valeur la plus proche possible de celle du départ du coup, de façon à l'atteindre et en franchir le seuil sans perturber l'immobilité de l'arme. Sinon, c'est le "coup de doigt" et l'échec. Le sens du toucher permet au tireur d'évaluer la valeur de la pression exercée par l'index sur la queue de détente, mais on demande à un tireur de comparer la détente d'un pistolet modèle "DES 69" à celle d'un revolver modèle "MR 73", il trouve celle du "DES" plus lourde alors que c'est l'inverse (1000 g contre 1360 g, l'erreur provenant du fait que la détente du "MR 73" est plus progressive).

Un bon tireur (niveau régional) appuie le plus progressivement possible sur la queue de détente. Il envoie l'ordre à son index puis ne s'en occupe plus pendant qu'il s'efforce de rester en ligne. Il doit être surpris par le départ du coup.

Un excellent tireur (niveau international) monte en pression jusqu'au seuil de départ du coup. Il se maintient à cette pression critique jusqu'au moment où sa ligne de mire est parfaite, et une fois stabilisé, il franchit le seuil sans ébranler son arme.

*L'état technique le plus proche de l'objet de la présente demande concerne un dispositif décrit* dans *le document EP-A-0 122 220, pour éduquer la perception tactile d'un tireur qui exerce une pression sur l'organe de détente d'une arme, ladite pression déclenchant le tir lorsqu'elle franchit un seuil prédéterminé [angle (11,22,8) > 90°. Ce dispositif de détente pour l'exercice de rythme de tir comporte un boîtier de détente (1) dans lequel sont disposés un cliquet de libération (20) susceptible d'être maintenu en position et pivotant, un cliquet de détente (12) susceptible d'être maintenu en position et également pivotant ainsi qu'un levier de détente (3) pivotant. Le cliquet de détente (12) repose, par son extrémité libre, sur un support (14) en forme de rouleau.*

*Le chemin préférentiel est réglable à l'aide d'une vis de positionnement (6) et (21). Le poids préférentiel est la somme des forces d'un ressort de traction (7 et de deux ressorts de pression (10,15), ce poids préférentiel étant réglable par l'intermédiaire d'une vis de positionnement (9). En position de pression, l'angle alpha est d'environ de 90° entre l'arrête de repos du cliquet (20) et le point de rotation (8) du cliquet de libération (20) ainsi qu'avec le point de rotation (11) du cliquet (12). En poursuivant le mouvement de la détente (2) en position de déclenchement X, le cliquet de libération (20) est libéré par la force du ressort (15) en direction de retour sur la vis de réglage (21), ce qui permet de simuler la libération du tir. Après libération du tir, le cliquet (12) glisse sous l'effet de la force du ressort (10) en position de retour vers la position de sortie. Il est ainsi possible d'avoir un nombre de mouvements de détente illimités sans qu'il soit nécessaire de processus supplémentaire de rechargement ou de remise sous tension.*

Un très bon tireur (niveau national) oscille entre les deux techniques précédentes, selon sa forme du moment.

A partir de la constatation que le sens du toucher donne une donne une évaluation quantitative de la pression très insuffisante et pour pallier cette défaillance physiologique, on ne peut que conclure à la nécessité d'éduquer les corpuscules de Pacini qui sont les récepteurs de la pression profonde situés sous la peau de la première phalange de l'index.

Selon l'invention, cette éducation peut s'effectuer à partir d'une idée simple : s'appuyer sur la perception de nos sens les plus précis (l'ouïe et surtout la vue) pour développer l'acuité du sens du toucher et de la perception tactile de pression.

Par au moins une perception supplémentaire (visuelle et/ou auditive), l'invention se fixe donc pour but d'apporter au tireur deux perceptions concomitantes du même stimulus tactile, avantageusement simultanées et proportionnelles, permettant ainsi d'affiner et d'éduquer la perception tactile, en même temps qu'elle permet d'habituer les muscles concernés à doser aussi exactement que possible leur effort pour arriver à trouver, comme par réflexe, le niveau de contraction requis.

Dans l'art connu, rien n'existe de semblable dans de domaine, d'où l'idée de construire un appareil permettant de quantifier la pression exercée par l'index sur la queue de détente et de la transformer pour la rendre accessible simultanément et de façon proportionnellement quantifiée au sens de l'ouïe et au sens de la vue, qui sont plus précis que le sens du toucher, donc d'en avoir une appréhension plus exacte.

La transformation de la pression en signaux peut s'effectuer selon trois modes de réalisation principaux; ces modes de réalisation étant chronologiquement de mieux en mieux adaptées à l'objectif, le dernier mode faisant appel à un récepteur piézo-électrique étant le mieux adapté.

La piézo-electricité, qui est retenue dans un mode de réalisation préféré de l'invention, est appliquée à une arme de tir et à un système de simulation de tir qui apportent, outre l'éducation de la perception tactile en liaison avec la motricité, grâce à un système vidéo muni d'un interface logiciel, des éléments pédagogiques nouveaux propres à améliorer la technique du tireur : détection du "coup de doigt" et indication de la stabilité de l'arme ou de son mouvement au départ du coup. Au système de simulation de tir, on peut adjoindre un dispositif, basé sur l'utilisation d'un électro-aimant, simulant le recul au départ du coup ; la simulation de tir étant pratiquée par les tireurs d'armes à feu de la même façon que le tir à gaz comprimé fait partie de l'entraînement de ces tireurs.

Le procédé selon l'invention concerne aussi bien le tir réel que la simulation de tir.

L'invention a donc pour objet un procédé pour éduquer la perception tactile d'un tireur, notamment d'un tireur sportif, ledit tireur exerçant une pression sur l'organe de détente d'une arme, réelle ou de simulation, ladite pression déclenchant le tir lorsqu'elle franchit un seuil prédéterminé, caractérisé en ce qu'il comprend au moins les étapes suivantes :
- mesure de la pression exercée sur ledit organe de détente par le doigt dudit tireur,
- conversion de ladite pression mesurée en signaux électriques représentant l'amplitude instantanée du vecteur pression,
- traitement desdits signaux électriques perceptibles par un sens du tireur autre que le sens du toucher, pour qu'il puisse suivre en temps réel la variation de la pression exercée sur ledit organe de détente jusqu'au départ dudit tir en simultanéité et synchronisé avec la perception tactile perçue par ledit doigt.

Le procédé et l'appareil selon l'invention présentent de nombreux avantages et, notamment, ils contribuent efficacement à la maîtrise du coup. Ils sollicitent le sens de la vue et/ou le sens de l'ouïe parallèlement au sens du toucher. On peut donc affirmer que le procédé utilise une pluri-sollicitation multi-sensorielle concomitante, à la fois simultanée et proportionnelle.

L'invention sera mieux comprise et d'autres caractéristiques et avantages apparaîtront à la lecture de la description qui suit en référence aux figures annexées, parmi lesquelles :
- la figure 1 représente des circuits hydraulique et électrique de modulation, selon un premier mode de réalisation de l'invention,
- la figure 2 représente un mécanisme de modulation et son circuit électrique sur des armes de simulation de tir;
- la figure 3 représente un appareil de simulation de tir selon l'invention et son système de visualisation vidéo;
- la figure 4 représente un casque porte-signaux;
- la figure 5 représente le boîtier électronique du casque porte-signaux de la figure 4;
- la figure 6 représente la courbe de la pression sur l'organe de détente en fonction du temps, avant le départ du coup;
- la figure 7 représente un affichage vidéo de l'impact d'un faisceau laser et de l'impact simulé d'un projectile;
- la figure 8 représente un pistolet de simulation de tir dérivé d'un modèle d'arme réelle.

On va maintenant décrire un premier mode de réalisation d'un appareil pour la mise en oeuvre de l'invention, par référence à la figure 1.

Selon ce mode de réalisation, la conversion de la pression exercée sur l'organe de détente (11) d'une arme quelconque (non représentée) en signaux électriques s'effectue par un système hydraulique.

Une capsule élastique réceptrice de pression (1) est collée sur un doigt de gant enfilé sur l'index du tireur (non représenté) ou bien fixée à la queue de détente (11). la capsule remplie de liquide est soumise à la pression exercée par le tireur. Un tube fin souple non élastique (2) transmet cette pression grâce au liquide à un manomètre (4) qui par la déformation de son tube aplati, entraîne l'aiguille-curseur (8) d'un rhéostat (5). De façon en elle-même classique, on prévoit une purge (3). Une source de courant électrique (6) (pile ou batterie rechargeable peuvent tout aussi bien convenir ici) alimente un circuit série comprenant le rhéostat (5) et un organe récepteur (7), comportant une résistance d'entrée. En fonction de la pression exercée par le tireur, l'intensité du courant circulant dans le circuit série précité va être plus ou moins forte, car l'impédance rhéostat (5) va varier. La tension sur l'entrée de l'organe récepteur (7) va donc également varier proportionnellement à la pression exercée. En d'autres termes, l'aiguille-curseur (8) d'un rhéostat (5), entraînée par le manomètre (4) convertit à tout instant la pression exercée sur l'organe de détente (11) et mesurée par la capsule élastique (1) en signaux électriques. Les signaux électriques sont ensuite transmis à l'entrée d'un organe d'exploitation (27) (non représenté sur la figure 1) et donneront naissante à des signaux visuels et/ou auditifs, de la manière décrite ci-après :

Un deuxième mode de réalisation d'un appareil pour la mise en oeuvre de l'invention va être décrit par référencé à la figure 2.

Selon ce mode de réalisation, la conversion de la pression exercée sur l'organe de détente (11) d'une arme quelconque (non représentée) s'effectue par un système mécanique monté sur le mécanisme de cette arme.

L'appareil comprend un rhéostat (5). L'entraînement du rhéostat (5)est obtenu par un système de crémaillère (18) et d'engrenages (19). La crémaillère (18) est constituée d'une couronne partielle dentée située dans le prolongement de la gâchette. Elle est en rotation autour d'un axe fixe (16). Elle est repoussée, sur l'extrémité proche de la couronne dentée, par un ressort (17) et entraînée, sur son autre extrémité (9), par l'organe de détente (11). Cette dernière en rotation autour d'un axe fixe (15) est repoussée à son tout par un organe à ressort. C'est précisément cet organe qui créé la pression à vaincre. Les engrenages (nombre d'engrenages nécessaires et nombre de dents de chaque engrenage) sont calculés de manière à ce que la course de la crémaillère (18) corresponde à celle du rhéostat (5). Comme précédemment, ce dernier modifie l'amplitude du courant, de manière à générer des signaux électriques proportionnels à la pression exercée sur l'organe de détente (11). Pour ce faire, le rhéostat (5) est placé en série avec une source d'alimentation électrique et un organe de mesure du courant (non représentés), de façon tout à fait similaire à ce qui a été décrit en relation avec la figure (1). Les signaux électriques ainsi générés sont ensuite utilisés de la manière qui sera décrite ci-après.

Un troisième mode de réalisation d'un appareil pour la mise en oeuvre de l'invention va être décrit par référence à la figure 3.

Selon ce mode de réalisation, la conversion de la pression exercée sur l'organe de détente (11) d'une arme s'effectue en faisant appel à un capteur de pression piézo-électrique ou un capteur similaire (capteur à quartz, céramique, etc. ).

*La pression exercée sur l'organe de détente (11) d'une arme s'effectue principalement par un capteur de force, le capteur de pression faisant intervenir le paramètre aléatoire de la surface de contact entre l'index du tireur et le capteur placé sur la queue de détende de l'arme.*

Le capteur de pression (38) est :
- placé sur la queue de détente, dans un logement d'où il affleure pour être en contact avec le doigt du tireur (non représente) sur l'arme de simulation de tir, comme illustré par la figure 3;
- ou clipsé par son support en matériau plastique façonné en profil de mortaise et adapté au profil de la queue de détente et qui en constitue le tenon;
- ou encore place sur un gant ou un doigt de gant, de telle façon qu'il soit positionne entre le doigt et la queue de détente (sur une arme réelle).

Le capteur (38) est connecte à un amplificateur électronique. Ce dernier amplifie le signal et, si besoin est, l'adapte pour une utilisation ultérieure (adaptation d'impédance, filtrage, etc.). L'amplificateur est logé dans un boîtier (33) avec son alimentation électrique, ou bien miniaturisé et logé dans l'arme réelle.

Les signaux électriques en sortie de l'amplificateur sont transmis à des circuits d'utilisation (32) qui vont être détaillés ci-après.

On va maintenant décrire la conversion des signaux électriques en signaux lumineux ou visuels.

Les signaux visuels peuvent être présentés au tireur par différents organes de visualisation, et notamment :
a) par un cadran de voltmètre à aiguille ou à bande, avec un curseur indiquant la pression d'échappement qui correspond au départ du coup;
b) par un organe de visualisation à cristaux liquides à trois chiffres significatifs exprimés en dizaines, centaines et milliers de grammes forces;
c) ou un ensemble de diodes électroluminescentes de différentes couleurs, s'allumant à partir de seuils de pression remarquables.

Ces signaux peuvent être affichés directement sur l'arme (en dessous du système de visée) ou bien peuvent être affichés par le casque antibruit dont est généralement muni le tireur comme illustré à la figure 4.

La figure 4 illustre un exemple de casque antibruit modifié pour les besoins du procédé selon l'invention. De façon classique, il comporte deux protège-oreilles latéraux réglables. Egalement en position réglable il comporte en outre, sur sa partie avant, deux verres (24) et (25), disposés respectivement en face de chaque oeil du tireur, l'un transparent, l'autre translucide.

Dans ce mode de réalisation, on dispose sur le haut d'un des verres, (24) ou (25), un organe de visualisation (23), par exemple à diodes électroluminescentes. Ce dernier affiche des signaux issus de la conversion de la pression exercée sur l'organe de détente (11) (figures 1 à 3). L'organe de visualisation (23) est disposé, soit sur le verre placé en face de l'oeil directeur (oeil qui vise), soit en face de l'autre oeil. De façon avantageuse, cet organe de visualisation doit donc pouvoir être fixé de façon amovible.

Ce mode de réalisation avec casque s'applique plus particulièrement au tir réel.

Si on se rapporte de nouveau à la figure 3, les signaux peuvent être affichés également sur un écran vidéo éloigné (31) simulant la cible que vise le tireur, dans le cas d'un tir simulé.

Les signaux qui représentent la pression exercée sur l'organe de détente, ainsi que d'autres signaux visuels sont affichés sur l'écran vidéo (31) : la pression par représentation d'un rectangle représentant le cadran d'un voltmètre ou bien d'un cadran à cristaux liquides (35). La pression peut encore être représentée dans la moitié supérieure de l'axe vertical de la cible par un vecteur-pression instantanée (36), croissant de haut en bas et arrivant à la pression de départ du coup au centre de la cible. L'affichage sur l'écran vidéo (31) de la courbe de pression en fonction du temps des 100 ou 200 derniers grammes forces de pression avant la pression de départ du coup permet de détecter les "coups de doigt" comme illustré plus particulièrement par le diagramme de la figure 6.

Cette figure 6 illustre la variation de la pression exercée sur l'organe de détente en fonction du temps. Sur l'axe vertical, ou axe des temps, l'origine des temps to est l'instant pour lequel la force de pression po exercée (axe horizontal) est, par exemple, dans la gamme des 100 ou 200 derniers grammes forces avant départ du coup, typiquement 800 ou 900 gf. De façon plus précise, il est représenté deux courbes : la courbe A illustre un bon tir et la courbe B un "coup de doigt", le seuil de déclenchement p_{c} étant trop rapidement atteint.

La cible de visée est donc une cible virtuelle affichée par l'écran vidéo (31). Pour ce faire, on dispose, entre la cible et la sortie du boîtier amplificateur (33), des circuits d'interface (32) traitant les signaux reçus. Il peut s'agir avantageusement d'un système de traitement de données à programme enregistré. Dans ce cas, ces circuits sont munis d'un convertisseur classique analogique-numérique.

En outre, l'arme de tir émet un rayon laser collimaté ou similaire (infrarouge, etc.), dont l'impact sur la cible est référencé 37 sur la figure 3.

Le programme enregistré peut consister avantageusement en un logiciel paramétrable, de manière à offrir toutes les possibilités conformes aux règles en vigueur dans différentes disciplines de tir et pour tous calibres d'armes, ce qui offre une grande souplesse de fonctionnement. Il peut notamment réaliser une mise à l'échelle automatique des dimensions de la cible apparaissant sur l'écran, en fonction de la distance arme-cible mesurée à l'aide d'un rayon laser. Pour ce faire on peut utiliser le rayon laser précité. De même, on peut simuler la dimension des impacts, selon le calibre de l'arme, l'affichage et la numérotation chronologique des impacts, l'affichage de totaux, et de corrections apportées par le tireur dans sa visée.

Enfin, il traite les signaux reçus du boîtier amplificateur (33) pour assurer l'affichage correct de la pression sur les organes de visualisation (35) et (36).

Pour palier l'absence de l'effet sur le projectile de l'impulsion transversale à sa trajectoire au départ de la bouche du canon lorsque l'arme n'est pas stabilisée dans le cas du tir de simulation par rayon (rayon laser ou autre), le logiciel commande l'affichage de deux impacts pour un seul tir comme illustre par la figure 7. Le premier impact ou "impact laser" ( I.L.) ne tient pas compte de l'impulsion transversale à sa trajectoire imprimée au projectile dans le cas de mouvement de l'arme au départ du coup. Le second impact ou "impact projectile" ( I.P.) correspond au tir réel avec projectile. Les deux impacts sont séparés sur l'écran par un vecteur (8) représentant, à l'échelle voulue, l'accélération transversale à la ligne de mire due au mouvement de l'arme à l'instant du départ du coup. *Le secteur qui sépare sur l'écran vidéo le point "impact projectile" du point "impact laser" appelé γ est en fait le vecteur de vitesse du mouvement de l'arme qui exerce une accélération transversale déportant le projectile tout au lonf de sa trajectoire, ce vecteur de vitesse étant appelé V. L'accélération γ est obtenue par différence du vecteur V avec un second vecteur de vitesse V' obtenu à partir d'un troisième impact sur l'écran. Le temps écoulé entre le premier impact (dit impact projectile) et le deuxième impact (dit "impact laser") étant égal au temps qui s'écoule entre le deuxième et le troisième impact. Un simple coup d'oeil permet au tireur de savoir si son mouvement est uniforme (V = V'), s'il est accéléré (V < V') ou bien décéléré (V >V').* Sur la figure 7, on a représenté deux valeurs du vecteur γ : en C, une valeur forte (c'est-à-dire mouvement important de l'arme) et en D une faible valeur (arme stable).

Cette indication, outre le fait de donner un résultat conforme au tir réel, présente l'avantage de renseigner le tireur sur la stabilité de son arme et de se rendre compte de ce qu'il fait exactement à l'instant très bref du lâcher.

Comme il a été décrit jusqu'à présent, la pression exercée sur l'organe de détente peut être convertie en signaux électriques utilisables par des organes de visualisation ou un système de traitement de données numérique à programme enregistré, en vue d'un affichage approprié.

Ces signaux électriques peuvent subir une conversion supplémentaire à l'aide d'un convertisseur électro-acoustique.

Si on se rapporte de nouveau à la figure 4, on constate que le casque antibruit comporte un boîtier (20) par exemple disposé sur le dessus, qui reçoit les signaux électriques issus de la conversion pression-tension électrique (ou courant), par exemple de l'organe (7) (figure 1), sur une entrée (27). De façon pratique, cette entrée peut prendre la forme d'une prise jack ou similaire. Ce boîtier fournit des signaux de commandes à l'organe de visualisation (23).

Il peut cependant comprendre des circuits électroniques supplémentaires transmettant les signaux précités à des transducteurs électro-acoustiques (non visibles) disposés dans les protège-oreilles du casque, via les fils de liaison (29) et (30). Ces transducteurs électroacoustiques, par exemple des bruiteurs, sont avantageusement associés à des potentiomètres (21) portés par les protège-oreilles et dont les boutons de commande sont accessibles de l'extérieur.

Selon cette variante de réalisation de l'invention, le signal sonore, dont l'intensité croit "en temps réel" proportionnellement à la pression exercée sur l'organe de détente, cesse juste avant le départ du coup. Pour ce faire, les circuits supplémentaires disposés dans le boîtier (20) comprennent un générateur de signal alternatif dans la gamme des fréquences acoustiques. L'amplitude du signal alternatif généré, et donc du signal auditif perçu par le tireur, est commandé par l'amplitude des signaux électriques reçus sur l'entrée (27). En outre, une atténuation et/ou un équilibrage des signaux auditifs peut être obtenu par l'intermédiaire des potentiomètres (21). Enfin, la plage de "silence" est positionnée grâce à un potentiomètre supplémentaire (22) compris dans les circuits du boîtier (20) et accessible de l'extérieur, comme illustré plus particulièrement sur la figure 5. Ce potentiomètre (22) agit de façon classique pour fixer une valeur de seuil réglable transmise à des circuits électroniques, par exemple une porte logique déclenchant une bascule bi-stable. On règle le début de la plage de silence à la valeur de pression à partir de laquelle le coup de doigt n'est pratiquement plus possible.

Sur le simulateur de tir, un bip sonore ou tout autre signal sonore, est en outre déclenché à l'instant du départ simulé du coup. Pour ce faire, on peut utiliser le haut-parleur dont est généralement muni un système vidéo (figure 3 : 31).

L'appareil selon l'invention utilise donc, dans un mode de réalisation préféré, un capteur à effet piézo-électrique ou similaire. Ce capteur transforme la pression du doigt sur la détente en signaux propres à améliorer la technique du tireur soit sur une arme réelle associée à un casque porte-signaux, soit sur une arme de simulation de tir associée à un système vidéo interface logiciel.

On va maintenant décrire un pistolet de simulation de tir, dérivé d'un modèle d'arme réelle. La partie canon (40) et la culasse (39) sont remplacées par un boîtier de même hauteur. Le capteur piézo-électrique (38) est placé sur la queue de détente. L'amplificateur associé au capteur (figure 3 : 33) est logé à l'emplacement de la culasse (39). L'émetteur laser est logé à l'emplacement du canon (40). Le boîtier (40) porte le guidon (41) du système de visée. La partie arrière du pistolet (43) peut supporter un organe d'affichage (42) d'un signal visuel (écran à cristaux liquides, diodes électroluminescentes ou cadran de voltmètre), une prise jack femelle est placée sous la poignée et relie l'arme au système vidéo (voir figure 3), par un câble de liaison (non représenté). De façon préférentielle, l'organe de visualisation (42) est constitué de deux ensembles de trois diodes électroluminescentes placés symétriquement par rapport au cran de mire de l'arme, porté également par l'arrière (43) ; les trois diodes électroluminescentes de chaque ensemble étant par exemple de couleurs rouge, verte et jaune, respectivement. On associe à chaque couleur une amplitude de pression déterminée. Une diode d'une couleur déterminée s'allume donc lorsque la pression exercée sur l'organe de détente dépasse des seuils prédéterminés, qui peut être réglé, notamment, selon l'arme simulée.

Pour loger l'émetteur de rayons laser et l'amplificateur du capteur piézo-électrique, comme on est limité en hauteur par le système de visée, on peut trouver le volume nécessaire en prenant sur la largeur des compartiments (39) et (40), tout en respectant le même équilibre des masses que sur l'arme réelle par la répartition adéquate de lests. On veille à ce que la masse globale de l'arme de simulation soit identique à celle de l'arme réelle.

A la lecture de ce qui précède, on constate aisément que l'invention atteint bien les buts qu'elle s'est fixés.

Elle permet notamment une pluri-sollicitation multi-sensorielle synchronisée, simultanée et avantageusement proportionnelle. Elle permet un contrôle en temps réel de la pression exercée et une éducation de la sensibilité tactile du tireur. Elle est compatible avec de nombreuses disciplines de tir et n'est pas limitée à des types d'armes précis. Sa mise en oeuvre s'adapte aisément au cas d'un système de simulation de tir.

Il doit être clair cependant que l'invention n'est pas limitée aux seuls exemples de réalisations explicitement décrits, notamment en relation avec les figures 1 à 8.

Dans une variante non représentée, il est notamment possible d'adapter le procédé selon l'invention à une arme de chasse, voire une arme militaire, comportant une lunette de visée. L'organe de visualisation, par exemple du type barrettes de diodes électroluminescentes, peut être intégré dans la lunette ou placé devant celle-ci.

## Revendications

1. Procédé pour éduquer la perception tactile d'un tireur, notamment d'un tireur sportif, ledit tireur exerçant une pression sur l'organe de détente (11) d'une arme, réelle ou de simulation, ladite pression déclenchant le tir lorsqu'elle franchit un seuil prédéterminé ( p_{c} ), caractérisé en ce qu'il comprend au moins les étapes suivantes :
- mesure de la pression exercée sur ledit organe de détente (11) par le doigt dudit tireur;
- conversion de ladite pression mesurée en signaux électriques représentant l'amplitude instantanée du vecteur de pression;
- traitement desdits signaux électriques perceptibles par un sens du tireur autre que le sens du toucher, pour qu'il puisse suivre en temps réel la variation de la pression exercée sur ledit organe de détente (11) jusqu'au départ dudit tir en simultanéité et en synchronisme avec la perception tactile perçue par ledit doigt.

2. Procédé selon la revendication 1, caractérisé en ce que ledit sens est le sens de la vue et en ce que ladite étape de traitement de signaux consiste en une transformation des signaux électriques obtenus pendant l'étape de conversion en signaux lumineux représentant, proportionnellement en continu ou par bonds discrets, les variations de l'amplitude de ladite pression exercée sur ledit organe de détente (11).

3. Procédé selon la revendication 1, caractérisé en ce que ledit sens est le sens de l'ouïe et en ce que ladite étape de traitement de signaux consiste en une transformation des signaux électriques obtenus pendant l'étape de conversion en signaux auditifs dont l'intensité représente, proportionnellement en continu ou par bonds discrets, les variations de l'amplitude de ladite pression exercée sur ledit organe de détente (11).

4. Dispositif pour la mise en oeuvre du procédé selon l'une quelconque des revendications 1 à 3, caractérisé en ce qu'il comprend un capteur de pression, pour la mesure de la pression exercée par le doigt dudit tireur sur ledit organe de détente (11) et la conversion en signaux électriques, constitué d'un circuit hydraulique comportant une capsule élastique réceptrice de pression (1) remplie de liquide recevant ladite pression exercée par le tireur, un tube souple fin non élastique (2) transmettant cette pression via ledit liquide à un manomètre (4) couplé mécaniquement à l'aiguille-curseur (8) d'un rhéostat (5) et faisant varier son impédance, et en ce que ledit rhéostat (5) est disposé dans un circuit série comprenant une source d'alimentation électrique (6) et un organe (7) mesurant l'amplitude instantanée du courant circulant dans ledit circuit série, de manière à générer des signaux électriques représentant la pression instantanée exercée sur l'organe de détente (11) et à obtenir ladite conversion.

5. Dispositif pour la mise en oeuvre du procédé selon l'une quelconque des revendications 1 à 3, caractérisé en ce qu'il comprend un capteur de pression, pour la mesure de la pression exercée par le doigt dudit tireur sur ledit organe de détente (11) et la conversion en signaux électriques, constitué d'une crémaillère (18) actionnée par ledit organe de détente (11) et entraînant un jeu d'engrenages (19) entraînant à son tout un rhéostat rotatif (5), et en ce que ledit rhéostat rotatif (5) est disposé dans circuit série comprenant une source d'alimentation électrique (6) et un organe (7) mesurant l'amplitude instantanée du courant circulant dans ledit circuit série, de manière à générer des signaux électriques représentant la pression instantanée exercée sur l'organe de détente (11) et à obtenir ladite conversion.

6. Dispositif pour la mise en oeuvre du procédé selon l'une quelconque des revendications 1 à 3, caractérisé en ce qu'il comprend *un capteur de force* ou de pression (38) à effet piézo-électrique pour la mesure de la pression exercée par le doigt dudit tireur sur ledit organe de détente (11), en ce que ledit capteur (38) à effet piézo-électrique génère des signaux électriques dont l'amplitude est proportionnelle à la pression exercée, en ce que ce capteur (38) à effet piézo-électrique est placé dans un doigt de gant ou fixé sur l'organe de détente (11) et en ce que lesdits signaux électriques sont transmis à un amplificateur électronique (33) dont la sortie génère lesdits signaux électriques de conversion.

7. Dispositif selon l'une quelconque des revendications 4 à 6, caractérisé en ce qu'il comprend un organe transformant lesdits signaux électriques issus de la conversion en signaux lumineux et un organe d'affichage de ces signaux lumineux constitue par un voltmètre à aiguille ou à bande, une série de diodes électroluminescentes (23, 42) ou un afficheur vidéo (31, lesdits signaux étant affichés de façon continûment variable pour représenter la variation instantanée de ladite pression exercée, ou par bonds discrets lorsque cette pression franchit des seuils prédéterminés.

8. Dispositif selon l'une quelconque des revendications 4 à 6, caractérisé en ce qu'il comprend un organe (20) transformant lesdits signaux électriques issus de la conversion en signaux dans la bande des fréquences acoustiques et en ce qu'il comprend au moins un transducteur électroacoustique disposé dans les protège-oreilles d'un casque antibruit porté par ledit tireur, de manière à émettre un signal audible représentant, de façon continûment variable la variation instantanée de ladite pression exercée, ou par bonds discrets lorsque cette pression franchit des seuils prédéterminés.

9. Dispositif selon l'une quelconque des revendications 4 à 7, caractérisé en ce que ladite arme étant une arme de simulation et ledit afficheur un afficheur vidéo (31), ladite arme est en outre munie de moyens de génération d'un faisceau laser ou similaire vers un écran cible et de circuits d'interface (32) recevant lesdits signaux électriques issus de la conversion, en ce que ces circuits d'interface (32) sont constituée de circuits de traitement de signaux à programme enregistré, paramétrables tenant compte de disciplines, et en ce que lesdites règles permettent au moins la génération de signaux de commande dudit affichage pour la mise à l'échelle de ladite cible en fonction de la distance cible-arme, l'affichage d'impacts simulés (37) sur ladite cible dont les dimensions varient en fonction dudit calibre, du minutage spécifique à chacune desdites disciplines, l'affichage et la numérotation chronologique des impacts, de totaux et de corrections apportées par ledit tireur dans sa visée.

10. Dispositif selon revendication 9 caractérisé en ce que ledit afficheur vidéo (31) comprend une zone centrale ((36) permettant l'affichage d'une indication visuelle continûment variable, selon un axe vertical de ladite cible, représentant le vecteur de pression instantanée exercée sur ledit organe de détente (11), ladite indication visuelle croissant de haut en bas et atteignant la pression d'échappement au centre de la cible et une zone d'affichage du vecteur accélération transversale (y) de ladite arme à l'instant du tir à partir d'un impact dit "laser" vers un impact dit "projectile" qui tient compte de l'effet, sur un projectile, de l'impulsion transversale à sa trajectoire lors du tir, par mesure du segment parcouru sur ladite cible pendant des laps de temps prédéterminés encadrant ce tir, et en ce que lesdits affichages sont sous la commande du programme enregistré dans lesdits circuits d'interface (32).

## Patentansprüche

1. Verfahren zum Verbessern der taktilen Empfindlichkeit eines Schützen, insbesondere eines Sportschützen, wobei der Schütze auf das Abzugelement (11) einer tatsächlichen oder simulierten Waffe einen Druck ausübt, welcher Druck den Schuß auslöst, wenn er einen gewissen Grenzwert (p_{c}) überschreitet, dadurch gekennzeichnet, daß es zumindest die folgenden Etappen umfaßt:
- Messen des auf das Abzugelement (11) durch den Finger des Schützen ausgeübten Drucks;
- Umformung des gemessenen Drucks in elektrische Signale, die die momentane Amplitude des Druckvektors darstellen;
- Bearbeitung der elektrischen Signale, die durch einen Sinn des Schützen, welcher nicht der Tastsinn ist, wahrgenommen werden, damit er auf direkte Weise die Änderung des auf das Abzugelement (11) ausgeübten Drucks bis zum Beginn des Schusses gleichzeitig und synchron mit der taktilen Empfindlichkeit, die durch diesen Finger wahrgenommen wird, verfolgen kann.

2. Verfahren nach Anspruch 1, dadurch gekennzeichnet, daß dieser Sinn der Sehsinn ist, und daß die Etappe der Signalbearbeitung in einer Umformung der während der Umwandlungsetappe erhaltenen elektrischen Signale in Lichtsignale besteht, die proportional kontinuierlich oder in leichten Sprüngen die Veränderungen der Amplitude des auf das Abzugelement (11) ausgeübten Drucks darstellen.

3. Verfahren nach Anspruch 1, dadurch gekennzeichnet, daß dieser Sinn der Gehörsinn ist, und daß die Etappe der Signalbearbeitung in einer Umformung der während der Umwandlungsetappe erhaltenen elektrischen Signale in Lautsignale besteht, deren Stärke proportional kontinuierlich oder in leichten Sprüngen die Veränderungen der Amplitude des auf das Abzugelement (11) ausgeübten Drucks darstellen.

4. Vorrichtung für den Einsatz des Verfahrens nach einem der Ansprüche 1 bis 3, dadurch gekennzeichnet, daß sie einen Druckfühler für die Messung des durch den Finger des Schützen auf das Abzugelement (11) ausgeübten Drucks und die Umwandlung in elektrische Signale umfaßt, der von einer Hydraulikschaltung gebildet wird, umfassend eine elastische Kapsel für die Druckaufnahme (1), die mit Flüssigkeit gefüllt ist und den von dem Schützen ausgeübten Druck aufnimmt, wobei eine flexible Röhre mit nicht elastischem Ende (2) diesen Druck über die Flüssigkeit auf ein Manometer (4) überträgt, das mechanisch mit dem Gleitzeiger (8) eines Rheostaten (5) gekoppelt ist, und seine Impedanz ändert, und daß der Rheostat (5) in einer Serienschaltung angeordnet ist, bestehend aus einer elektrischen Versorgungsquelle (6) und einem Element (7), das die momentane Amplitude des in der Serienschaltung umlaufenden Stroms mißt, um elektrische Signale zu erzeugen, die den momentanen Druck darstellen, der auf das Abzugelement (11) ausgeübt wird, und um die Umwandlung durchzuführen.

5. Vorrichtung für den Einsatz des Verfahrens nach einem der Ansprüche 1 bis 3, dadurch gekennzeichnet, daß sie einen Druckfühler zum Messen des von dem Finger des Schützen auf das Abzugelement (11) ausgeübten Drucks und zur Umwandlung in elektrische Signale umfaßt, bestehend aus einer Zahnstange (18), die von dem Abzugelement (11) betätigt wird und einen Zahnradsatz (19) antreibt, der seinerseits einen drehbaren Rheostaten (5) antreibt, und daß der drehbare Rheostat (5) in Serienschaltung angeordnet ist, bestehend aus einer elektrischen Versorgungsquelle (6) und einem Element (7), das die momentane Amplitude des in der Serienschaltung umlaufenden Stroms mißt, um elektrische Signale zu erzeugen, die den momentanen Druck darstellen, der auf das Abzugelement (11) ausgeübt wird, und um die Umwandlung durchzuführen.

6. Vorrichtung für den Einsatz des Verfahrens nach einem der Ansprüche 1 bis 3, dadurch gekennzeichnet, daß es einen Kraft- oder Druckfühler (38) mit piezoelektrischer Wirkung für die Messung des von dem Finger des Schützen auf das Abzugelement (11) ausgeübten Drucks umfaßt, daß dieser Fühler (38) mit piezoelektrischer Wirkung elektrische Signale erzeugt, deren Amplitude zu dem ausgeübten Druck proportional ist, daß dieser Fühler (38) mit piezoelektrischer Wirkung in einem Handschuhfinger angeordnet oder auf dem Abzugelement (11) befestigt ist und daß die elektrischen Signale auf einen elektronischen Verstärker (33) übertragen werden, dessen Ausgang die elektrischen Umwandlungssignale erzeugt.

7. Vorrichtung nach einem der Ansprüche 4 bis 6, dadurch gekennzeichnet, daß sie ein Element, das die von der Umwandlung stammenden elektrischen Signale in Lichtsignale umformt, und ein Element zur Anzeige dieser Lichtsignale umfaßt, das von einem Voltmeter mit Zeiger oder Band, einer Reihe von Leuchtdioden (23, 42) oder einer Videoanzeigevorrichtung (31) gebildet wird, wobei diese Signale kontinuierlich veränderlich angezeigt werden, um die momentane Veränderung des ausgeübten Drucks darzustellen, oder in leichten Sprüngen angezeigt werden, wenn dieser Druck die vorbestimmten Grenzen überschreitet.

8. Vorrichtung nach einem der Ansprüche 4 bis 6, dadurch gekennzeichnet, daß sie ein Element (20) umfaßt, das die von der Umwandlung stammenden elektrischen Signale in Signale in dem akustischen Frequenzband umformt, und daß sie mindestens einen elektroakustischen Wandler umfaßt, der in dem Ohrenschutz eines Lärmschutzhelms, der von dem Schützen getragen wird, derart vorgesehen ist, daß ein Hörsignal ausgesandt wird, das kontinuierlich veränderlich die momentane Veränderung des ausgeübten Drucks darstellt, oder in leichten Sprüngen vorhanden ist, wenn dieser Druck die vorbestimmten Grenzen überschreitet.

9. Vorrichtung nach einem der Ansprüche 4 bis 7, dadurch gekennzeichnet, daß, wenn die Waffe eine Simulationswaffe und die Anzeigevorrichtung eine Videoanzeigevorrichtung (31) ist, diese Waffe ferner mit Mitteln zur Erzeugung eines Laserbündels oder dergleichen zu einem Zielbildschirm und mit Schnittstellenschaltungen (32) versehen ist, die die von der Umwandlung stammenden elektrischen Signale empfangen, daß diese Schnittstellenschaltungen (32) von speicherprogrammierten Schaltungen zur Signalverarbeitung gebildet werden, die unter Berücksichtigung von Disziplinen parametrierbar sind, und daß diese Regeln zumindest die Erzeugung von Steuersignalen dieser Anzeige für die Skalierung des Ziels in Abhängigkeit von dem Abstand Ziel-Waffe, die Anzeige von simulierten Treffern (37) auf dem Ziel, dessen Abmessungen sich in Abhängigkeit vom Kaliber, dem für jede Disziplin spezifischen Timing verändern, die Anzeige und chronologische Numerierung der Treffer, der Gesamtanzahl und der Korrekturen, die von dem Schützen in seinem Visier vorgenommen werden, ermöglichen.

10. Vorrichtung nach Anspruch 9, dadurch gekennzeichnet, daß die Videoanzeigevorrichtung (31) einen Mittelbereich (36) umfaßt, der die Anzeige einer kontinuierlich veränderbaren Sichtangabe entlang einer Vertikalachse des Ziels ermöglicht, die den momentanen Druckvektor, der auf das Abzugelement (11) ausgeübt wird, darstellt, wobei diese Sichtangabe von oben nach unten größer wird und den Verdichtungsdruck in der Mitte der Zielscheibe erreicht, und einen Anzeigebereich für den Querbeschleunigungsvektor (y) der Waffe zum Zeitpunkt des Schusses von einem sogenannten "Laser"-Treffer zu einem sogenannten "Projektil"-Treffer umfaßt, der auf einem Projektil die Auswirkung des Querimpulses auf seiner Verlaufsbahn beim Schuß durch Messung des auf der Zielscheibe durchlaufenen Segments während vorbestimmter Zeitspannen, die diesen Schuß umgeben, berücksichtigt, und daß die Anzeigen der Steuerung durch die speicherprogrammierte Steuerung in den Schnittstellenschaltungen (32) unterliegen.

## Claims

1. Method for developing the tactile perception of a shooter, notably a sport shooter, said shooter exerting a pressure on the trigger element (11) of a real or simulation firearm, said pressure triggering the shot when it exceeds a predetermined threshold (p_{c}),
characterised in that it comprises at least the following steps:
- measurement of the pressure exerted on said trigger element (11) by the finger of said shooter;
- conversion of said measured pressure into electrical signals representing the instantaneous amplitude of the pressure vector;
- processing of said electrical signals perceptible by a sense of the shooter other than the sense of touch, so that he can follow the variation in the pressure exerted on said trigger element (11) up to the firing of said shot in simultaneity and in synchronism with the tactile perception perceived through said finger in real time.

2. Method according to claim 1, characterised in that said sense is the sense of sight and in that said signal processing step consists in transforming the electrical signals obtained during the conversion step into light signals representing the variations in the amplitude of said pressure exerted on said trigger element (11) proportionally continuously or in discrete steps.

3. Method according to claim 1, characterised in that said sense is the sense of hearing and in that said signal processing step consists in transforming the electrical signals obtained during the conversion step into auditory signals the intensity of which represents the variations in the amplitude of said pressure exerted on said trigger element (11) proportionally continuously or in discrete steps.

4. Device for implementation of the method according to any one of claims 1 to 3, characterised in that it comprises a pressure sensor for measurement of the pressure exerted by the finger of said shooter on said trigger element (11) and conversion into electrical signals, constituted by a hydraulic circuit comprising an elastic pressure-receiving capsule (1) filled with liquid receiving said pressure exerted by the shooter, a non-elastic fine flexible tube (2) transmitting this pressure via said liquid to a pressure gauge (4) coupled mechanically to the sliding pointer (8) of a rheostat (5) and varying its impedance, and in that said rheostat (5) is disposed in a series circuit comprising an electrical power source (6) and an element (7) measuring the instantaneous amplitude of the current flowing in said series circuit, so as to generate electrical signals representing the instantaneous pressure exerted on the trigger element (11) and obtain said conversion.

5. Device for implementation of the method according to any one of claims 1 to 3, characterised in that it comprises a pressure sensor for measurement of the pressure exerted by the finger of said shooter on said trigger element (11) and conversion into electrical signals, constituted by a rack (18) actuated by said trigger element (11) and entraining a set of gears (19) in turn entraining a rotary rheostat (5), and in that said rotary rheostat (5) is disposed in a series circuit comprising an electrical power source (6) and an element (7) measuring the instantaneous amplitude of the current flowing in said series circuit, so as to generate electrical signals representing the instantaneous pressure exerted on the trigger element (11) and obtain said conversion.

6. Device for implementation of the method according to any one of claims 1 to 3, characterised in that it comprises a piezo-electric force or pressure sensor (38) for measurement of the pressure exerted by the finger of said shooter on said trigger element (11), in that said piezo-electric sensor (38) generates electrical signals the amplitude of which is proportional to the pressure exerted, in that this piezo-electric sensor (38) is placed in a glove finger or fixed to the trigger element (11) and in that said electrical signals are transmitted to an electronic amplifier (33) the output of which generates said electrical conversion signals.

7. Device according to any one of claims 4 to 6, characterised in that it comprises an element transforming said electrical signals from the conversion into light signals and an element for displaying these light signals constituted by a needle or strip voltmeter, a series of light-emitting diodes (23, 42) or a video display (31), said signals being displayed in a continuously variable manner to represent the instantaneous variation in said exerted pressure, or in discrete steps when this pressure exceeds predetermined thresholds.

8. Device according to any one of claims 4 to 6, characterised in that it comprises an element (20) transforming said electrical signals from the conversion into signals in the acoustic frequency band and in that it comprises at least one electro-acoustic transducer disposed in the ear protectors of hearing defenders worn by said shooter so as to emit an audible signal representing the instantaneous variation of said exerted pressure in a continuously variable manner or in discrete steps when this pressure exceeds predetermined thresholds.

9. Device according to any one of claims 4 to 7, characterised in that said firearm being a simulation firearm and said display being a video display (31), said firearm is additionally equipped with means for generating a laser or similar beam on a target screen and interface circuits (32) receiving said electrical signals from the conversion, in that these interface circuits (32) are constituted by circuits for processing signals with a recorded programme which are parameterable taking account of disciplines, and in that said rules permit at least the generation of signals for controlling said display for scaling of said target as a function of the distance between the target and firearm, the display of simulated impacts (37) on said target the dimensions of which vary as a function of said calibre, the timing specific to each of said disciplines, the display and chronological numbering of the impacts, totals and corrections made by said shooter in his sight.

10. Device according to claim 9, characterised in that said video display (31) comprises a central zone (36) permitting the display of a continuously variable visual indication, in a vertical axis of said target, representing the vector for the instantaneous pressure exerted on said trigger element (11), said visual indication growing from the top downwards and reaching the release pressure in the centre of the target, and a zone for displaying the transverse acceleration vector (y) of said firearm at the instant of firing from a so-called "laser" impact to a so-called "projectile" impact which takes account of the effect on a projectile of the force transversely to its trajectory at the time of firing by measuring the segment traversed on said target during predetermined periods of time framing this shot, and in that said displays are under the control of the recorded programme in said interface circuits (32).
